# EUROPÄISCHE PATENTSCHRIFT

(11) **EP 0 794 849 B1**
(45) Veröffentlichungstag und Bekanntmachung des Hinweises auf die Patenterteilung: **17.11.1999**
(21) Anmeldenummer: 96933379.8
(22) Anmeldetag: 25.09.1996
(51) Int. Cl.: B24C 5/06

(54) **SCHLEUDERRAD**
IMPELLER WHEEL
ROUE CENTRIFUGE

(30) Priorität: 30.09.1995 DE 19536723
(43) Veröffentlichungstag der Anmeldung: 17.09.1997
(73) Patentinhaber: WADEPHUL, Jost, 21614 Buxtehude (DE)
(72) Erfinder: WADEPHUL, Jost, 21614 Buxtehude (DE)
(74) Vertreter: Liebelt, Rolf, Dipl.-Ing.
(86) Internationale Anmeldenummer: EP9604178
(87) Internationale Veröffentlichungsnummer: WO9712726

(56) Entgegenhaltungen:
- EP-A- 0 026 996
- DE-A- 3 913 876
- US-A- 2 261 185
- US-A- 2 385 728
- US-A- 2 507 166
- US-A- 3 872 624
- US-A- 4 759 156
- PATENT ABSTRACTS OF JAPAN vol. 8, no. 22 (M-272) [1459] , 31.Januar 1984 & JP,A,58 181573 (SHINTO KOGYO K.K.), 24.Oktober 1983,

## Beschreibung

Die Erfindung betrifft ein Schleuderrad mit radial stehenden Schaufeln, die an wenigstens einer Seitenscheibe befestigt sind und deren innere Enden Abstand zum Zentrum haben, sowie mit einem in dessen Zentralbereich angeordneten Impeller-Käfig, der zusammen mit dem Schleuderrad rotiert und in dessen Zentralbereich das zu beschleunigende Strahlmittel in Axialrichtung eingespeist wird.

Mit derartigen, z. B. aus der DE-OS 25 38 228 bekannten, Schleuderrädern ausgerüstete Anlagen werden Oberflächen von metallischen Walzprodukten vom Zunder und/oder Rost befreit, bevor die Oberfläche einen Schutzanstrich erhält, indem gegen die Oberfläche ein aus feinen Metallpartikeln bestehendes Strahlmittel geschleudert wird. In einem derartigen Schleuderrad bewegen sich nicht sämtliche Partikel des Strahlmittels beim Austritt aus dem Impeller radial und möglichst parallel zu den Schaufeln nach außen. Eine beträchtliche Anzahl dieser Partikel schlägt an den Seitenscheiben und den Schaufeln an und prallt davon vergleichbar einem Ping-Pong-Ball zurück, was sich nicht nur negativ auf die Austrittsgeschwindigkeit des Strahlmittels aus dem Schleuderrad auswirkt, sondern auch zu einer ungleichmäßigen Verteilung des Strahlmittels auf der zu reinigenden Oberfläche führt. Durch das Aufprallen der Strahlmittelpartikel an den Teilen des Schleuderrades unterliegt dasselbe außerdem einem starken Verschleiß.

Aufgabe der Erfindung ist es nun, den durch das Strahlmittel bedingten Verschleiß des Schleuderrades zu verringern und zugleich ein Strahlbild mit gleichmäßiger Eindeckung über den gesamten Auswurfwinkel des Stahlmittels aus dem Schleuderrad bei annähernd paralleler Seitenbegrenzung zu erzeugen.

Diese Aufgabe wird erfindungsgemäß ausgehend von einem Schleuderrad der eingangs beschriebenen Gattung dadurch gelöst, daß zwischen den Schaufeln des Schleuderrades Führungsschaufeln angeordnet sind, deren innere Enden einen größeren Abstand zum Zentrum des Schleuderrades als diejenigen der Schaufeln haben, und der Impeller-Käfig als Hilfsschleuderrad ausgestaltet ist, wobei die axiale Länge der Schaufeln des Hilfsschleuderrades diejenige der Schaufeln des Schleuderrades erheblich übertrifft.

Durch die erfindungsgemäße Ausgestaltung des Impeller-Käfigs als Hilfsschleuderrad bewegt sich das eingespeiste Strahlmittel schon vor seinem Eintritt in das Schleuderrad auf einer Kreisbahn, so daß das Strahlmittel, welches das Hilfsschleuderrad verläßt, auf einer spiralförmigen Umlaufbahn in das Schleuderrad gelangt, wodurch das Aufprallen des Strahlmittels auf die Schaufeln des Schleuderrades im wesentlichen unterbunden wird. Zur Verbesserung der spiralförmigen Bewegung des Strahlmittels auf seinem Weg durch das Schleuderrad tragen nach der Erfindung weiter die Führungsschaufeln bei, die vagabundierendes Strahlmittel auffangen und kanalisieren, wodurch eine gleichmäßige Verteilung des Strahlmittels auf der zu behandelnden Oberfläche erzielt wird.

Bei einer bevorzugten Weiterbildung der Erfindung sind die Schaufeln des Hilfsschleuderrades in Richtung auf dessen Einspeiseende verjüngt, so daß sie beim Rotieren dieses Schleuderrades einen in Fließrichtung des Strahlmittels sich konisch verengenden Hohlraum bilden, über den das Strahlmittel zur Erhöhung des Durchsatzes optimal in den Schaufelbereich des Hilfsschleuderrades eindringen kann. Dabei hat es sich weiter bewährt, auf den freien Enden der Schaufeln des Hilfsschleuderrades eine sich in Fließrichtung des Strahlmittels erweiternde kegelstumpfförmige Hülse anzuordnen. Diese Hülse kann auch durch eine entsprechende trichterförmige Erweiterung des Auslaufendes des Zulaufrohres für das Strahlmittel Zu einer Strahlanlage gebildet werden.

Bei einer anderen zweckmäßigen Ausgestaltung der Erfindung sind auf der bzw. den Außenfläche(n) der Seitenscheibe(n) des Schleuderrades Rippen vorgesehen. Durch diese Rippen wird in den Raum zwischen Schleuderrad und dem dasselbe umgebende Gehäuse eindringendes Strahlmittel radial nach außen geschleust, so daß auf eine Abdichtung zwischen Gehäuse und Antriebswelle des Schleuderrades verzichtet werden kann.

Aufgrund des durch die erfindungsgemäßen Maßnahmen bedingten geringen Verschleißes kann das Schleuderrad als Schweißkonstruktion mit geraden oder gekrümmten Schaufeln ausgebildet werden, was zu einer erheblichen Gewichtsreduzierung führt.

Ein Ausführungsbeispiel der Erfindung wird noch an Hand der Zeichnungen beschrieben. Es stellen dar:
- Fig. 1:: eine schematische Schnittansicht durch ein erfindungsgemäßes Schleuderrad, das in einem Gehäuse angeordnet ist.
- Fig. 2:: eine schematische Schnittansicht durch das Schleuderrad und Gehäuse längs der Linie I -I der Fig. 1.

Das dargestellte Schleuderrad 1 ist von einem Gehäuse 2 umgeben, in dessen Zentralbereich ein Zulaufrohr 3 mündet, mit dem das Strahlmittel wie Quarzsand oder Stahlschrot dem Schleuderrad 1 zugeführt wird. Gegenüber der Mündung des Zulaufrohres 3 ragt die Antriebswelle 4 des Schleuderrades 1 aus dem Gehäuse 2 heraus.

Das Schleuderrad 1 verfügt über eine Seitenscheibe 5, die an der Antriebswelle 4 befestigt ist und auf der der Antriebswelle 4 gegenüberliegenden Fläche Schaufeln 6 trägt, deren innere Enden an eine Zuteilhülse 7 mit einer Zuteilöffnung 8 angrenzen. Zwischen den Schaufeln 6 sind an der Seitenscheibe 5 noch Führungsschaufeln 9 gehalten, deren innere Enden im Gegensatz zu den inneren Enden der Schaufeln 6 einen Abstand zur Zuteilhülse 7 haben. Innerhalb der Zuteilhülse 7 ist ein drehfest mit der Antriebswelle 4 bzw. der Seitenscheibe 5 verbundenes Hilfsschleuderrad 10 ausgebildet. Dabei übertrifft die axiale Länge der Schaufeln 11 des Hilfsschleuderrades 10 diejenige der Schaufeln 6 und Führungsschaufeln 9 des Schleuderrades 1 erheblich. Die freien Enden der Schaufeln 11 des Hilfsschleuderrades 10 verjüngen sich in Richtung auf das Einspeiseende für das Strahlmittel bzw. das Zulaufrohr 3 pfeilartig, so daß im Innenraum des rotierenden Hilfsschleuderrades 10 ein in Richtung auf die Seitenscheibe 5 konischer oder becherförmiger Hohlraum 12 entsteht, über den das Strahlmittel in das Hilfsschleuderrad 10 eintritt. Die sich verjüngenden freien Enden der Schaufeln 11 des Hilfsschleuderrades 10 ragen in das der Schaufelform angepaßte sich trichterförmig erweiternde Ende 13 des Zulaufrohres 3 hinein.

Auf der den Schaufeln 6 gegenüberliegenden Fläche der Seitenscheibe 5 sind weiter Rippen 14 ausgebildet.

Die Erfindung ist nicht auf die dargestellte und beschriebene Ausführungsform begrenzt. So können am Schleuderrad zwischen den einzelnen Schaufeln 6 auch mehr als jeweils eine Führungsschaufel 9 vorgesehen sein. Die Führungsschaufeln 9 können die gleiche Radiallänge wie die Schaufeln 6 haben und ragen folglich über die äußeren Enden der Schaufeln 6 hinaus.

## Patentansprüche

1. Schleuderrad (1) mit radial stehenden Schaufeln (6), die an wenigstens einer Seitenscheibe (5) befestigt sind und deren innere Enden Abstand zum Zentrum haben, sowie mit einem in dessen Zentralbereich angeordneten Impeller-Käfig (7), der zusammen mit dem Schleuderrad (1) rotiert und in dessen Zentralbereich das zu beschleunigende Strahlmittel in Axialrichtung eingespeist wird, dadurch gekennzeichnet, daß zwischen den Schaufeln (6) des Schleuderrades (1) Führungsschaufeln (9) angeordnet sind, deren innere Enden einen größeren Abstand zum Zentrum des Schleuderrades (1) als diejenigen der Schaufeln (6) haben, und der Impeller-Käfig als Hilfsschleuderrad (10) ausgestaltet ist, wobei die axiale Länge der Schaufeln (11) des Hilfsschleuderrades (10) diejenige der Schaufeln (6) des Schleuderrades (1) erheblich übertrifft.

2. Schleuderrad nach Anspruch 1, dadurch gekennzeichnet, daß sich die Schaufeln (11) des Hilfsschleuderrades (10) in Richtung auf das Einspeiseende für das Strahlmittels verjüngen.

3. Schleuderrad nach Anspruch 1 oder 2, dadurch gekennzeichnet, daß auf den freien Enden der Schaufeln (11) des Hilfsschleuderrades (10) eine sich in Fließrichtung des Strahlmittels erweiternde kegelstumpfförmige Hülse angeordnet ist.

4. Schleuderrad nach einem der vorhergehenden Ansprüche, dadurch gekennzeichnet, daß auf der oder den Außenfläche(n) der Seitenscheibe(n) (5) des Schleuderrades (1) Rippen (14) vorgesehen sind.

5. Schleuderrad nach einem der vorhergehenden Ansprüche, dadurch gekennzeichnet, daß dasselbe (1) als Schweißkonstruktion ausgeführt ist.

6. Schleuderrad nach einem der vorhergehenden Ansprüche, dadurch gekennzeichnet, daß das Hilfsschleuderrad (10) unabhängig vom Schleuderrad (1) antreibbar ist.

## Claims

1. Impeller wheel (1) with radially standing vanes (6) which are fastened on at least one lateral disc (5) and of which the internal ends are spaced from the centre, and with an impeller cage (7) which is arranged in the central region thereof, rotates together with the impeller wheel (1) and in whose central region the jet medium to be accelerated is fed in an axial direction, characterised in that between the vanes (6) of the impeller wheel (1) there are arranged guide vanes (9) of which the inner ends are at a greater distance from the centre of the impeller wheel (1) than those of the vanes (6), and the impeller cage is designed as an auxiliary impeller wheel (10), wherein the axial length of the vanes (11) of the auxiliary impeller wheel (10) considerably exceeds that of the vanes (6) of the impeller wheel (1).

2. Impeller wheel according to claim 1, characterised in that the vanes (11) of the auxiliary impeller wheel (10) taper in the direction of the feed end for the jet medium.

3. Impeller wheel according to claim 1 or 2, characterised in that, at the free ends of the vanes (11) of the auxiliary impeller wheel (10) there is arranged a truncated cone shaped sleeve which widens in the direction of flow of the jet medium.

4. Impeller wheel according to one of the preceding claims, characterised in that ribs (14) are provided on the external face(s) of the lateral disc(s) (5) of the flywheel (1).

5. Impeller wheel according to one of the preceding claims, characterised in that the impeller wheel (1) is constructed as a weldment.

6. Impeller wheel according to one of the preceding claims, characterised in that the auxiliary impeller wheel (10) can be driven independently of the impeller wheel (1).

## Revendications

1. Turbine (1) de grenaillage comportant des aubes (6) s'étendant radialement, qui sont fixées à un disque latéral (5) au moins et dont les extrémités intérieures sont à distance du centre, ainsi qu'une cage à aubes (7) agencée centralement qui tourne de conserve avec la turbine de grenaillage (1) et au centre de laquelle l'alimentation en agent de grenaillage à accélérer se fait axialement, caractérisée en ce que, entre les aubes (6) de la turbine de grenaillage (1), sont agencées des aubes d'amenage (9) dont les extrémités intérieures sont à une distance du centre qui est supérieure à celle des aubes (6), et en ce que la cage à aubes est conformée en turbine de grenaillage auxiliaire (10), la longueur axiale des aubes (11) de la turbine de grenaillage auxiliaire (10) étant largement supérieure à celle des aubes (6) de la turbine de grenaillage (1).

2. Turbine de grenaillage selon la revendication 1, caractérisée en ce que les aubes (11) de la turbine de grenaillage auxiliaire (10) s'amincissent dans le sens de l'alimentation en agent de grenaillage.

3. Turbine de grenaillage selon la revendication 1 ou 2, caractérisée en ce que, aux extrémités libres des aubes (11) de la turbine de grenaillage auxiliaire (10), est agencé un manchon tronconique s'élargissant dans le sens d'écoulement de l'agent de grenaillage.

4. Turbine de grenaillage selon l'une quelconque des revendications précédentes, caractérisée en ce que des nervures (14) sont prévues sur la surface extérieure du ou des disques latéraux (5) de la turbine de grenaillage (1).

5. Turbine de grenaillage selon l'une quelconque des revendications précédentes, caractérisée en ce qu'elle est réalisée sous la forme d'une construction soudée.

6. Turbine de grenaillage selon l'une quelconque des revendications précédentes, caractérisée en ce que la turbine de grenaillage auxiliaire (10) peut être commandée indépendamment de la turbine de grenaillage (1).
